# EUROPÄISCHE PATENTSCHRIFT

(11) **EP 1 593 482 B1**
(45) Veröffentlichungstag und Bekanntmachung des Hinweises auf die Patenterteilung: **22.04.2009**
(21) Anmeldenummer: 05103482.5
(22) Anmeldetag: 28.04.2005
(51) Int. Cl.: B31B 1/04, B31B 1/36, B31B 1/62, B65H 5/06, B31B 5/36

(54) **Falt- und Einfädelstation einer Faltschachtelklebemaschine**
Folding and feeding station in a folder-gluer
Station de pliage et de guidage dans une plieuse-colleuse

(30) Priorität: 04.05.2004 DE 102004022214
(43) Veröffentlichungstag der Anmeldung: 09.11.2005
(73) Patentinhaber: Heidelberger Druckmaschinen AG, 69115 Heidelberg (DE)
(72) Erfinder: Diehr, Wolfgang Heidelberger Druckmaschinen AG, 41515 Grevenbroich (DE); Torka, Klaus Heidelberger Druckmaschinen AG, 41069 Mönchengladbach (DE)

(56) Entgegenhaltungen:
- WO-A-00/02721
- WO-A-92/07712
- DE-A1- 1 923 734
- DE-A1- 19 803 820
- JP-A- 6 000 898
- JP-A- 2003 154 583
- US-B1- 6 315 110
- US-B1- 6 419 079

## Beschreibung

Die Erfindung betrifft eine Einfädelstation einer Faltschachtelklebemaschine bestehend aus jeweils einem an jeder Seite der Maschine angeordneten oberen und unteren Transportriemen, wobei der untere Transportriemen in einer Rollenwange und der obere Transportriemen in einer Rollschiene geführt ist, einer in der Mitte der Maschine angeordneten oberen und unteren zustellbaren, jeweils einen Transportriemen führenden Rollenwange und Rollschiene und einer Einrichtung zum Einführen überlappender und/oder ineinander greifender Seitenteile eines Faltschachtelzuschnittes, die an der oberen mittleren Rollschiene befestigt ist und die über einen keilförmigen Riemen mittels des mittleren Transportriemens antreibbar ist.

Faltschachtelklebemaschinen der gattungsgemäßen Art zur Herstellung von Faltschachteln aus Faltschachtelzuschnitten weisen bekanntermaßen zumindest die folgenden Module als Bearbeitungsstationen auf:
- Einen Einleger, der die zu verarbeitenden Zuschnitte mit hoher Geschwindigkeit aus einem Stapel nacheinander abzieht und einzeln der nachfolgenden ersten Bearbeitungsstation zuführt,
- ein Auftragwerk für Klebstoff, üblicherweise Leim, das auf die zu verklebenden Faltlappen einen Klebstoffstreifen aufträgt und
- eine Faltstation, in der die mit einem Klebestreifen versehenen Zuschnittteile zur Herstellung einer Klebeverbindung um 180° umgelegt, also gefaltet werden.

Im Anschluß an die Faltstation ist üblicherweise eine sogenannte Überleitstation angeordnet, in der die Schachteln gezählt, markiert und - falls schadhaft - ausgeschleust werden können. Danach folgt eine Pressstation, an deren Anfang ein Schuppenstrom aus gefalteten Zuschnitten gebildet wird, der in der Pressstation für einige Zeit unter Druck gehalten wird, damit die beiden Zuschnitte an der Klebenaht verbunden werden. In dem Prospekt "DIANA 105-2, Die kompakte Lösung: Universelle Hochleistungs-FaltschachtelKlebemaschine" der Jagenberg AG ist eine gattungsgemäße Faltschachtelklebemaschine beschrieben.

Je nach Breite eines Faltschachtelzuschnittes, der durch die Faltschachtelklebemaschine transportiert wird, kann es notwendig sein, dass der Zuschnitt auch in der Mitte transportiert wird. In diesem Fall ist es möglich, in die Faltstation einen Mitteltransport einzufügen bzw. der Transportebene der Faltschachtelzuschnitte zuzustellen. Dies geschieht nach dem Stand der Technik dadurch, dass das obere Transportband, das in einer sogenannten Rollschiene geführt ist, der Transportebene von oben über Führungen zugestellt wird. Das untere mittlere Transportband, das in einer sogenannten Rollenwange geführt ist, muß separat in die Faltschachtelklebemaschine eingebaut werden oder kann auch mittels eines Hochklappens in die Transportebene gestellt werden. In dem Fall, in dem die zu faltenden Zuschnitte sehr schmal sind und die beiden äußeren Transportriemen der Faltschachtelklebemaschine sehr eng zusammengeführt werden müssen, muß der untere mittlere Transportriemen aus der Maschine entfernt werden. Hierzu muß unter anderem die Antriebsachse für den Faltriemen herausgezogen werden, bevor die mittlere Transportwange entfernt werden kann.

In dem Fall, in dem Seitenteile eines Faltschachtelzuschnittes sich überlappen und/oder ineinander greifen, kann es notwendig sein, dass ein Seitenteil nach dem Falten zurückgezogen, um unter das andere Seitenteile gedrückt werden zu können. Um diesen Vorgang des Zurückziehens und Hineindrückens, dem sogenannten Einfädeln, zu realisieren, wird mit der oberen Rollschiene ein weiterer Transportriemen mit einer Vorschubrolle in die Faltschachtelförderebene hineingeführt. Dieser zusätzliche Transportriemen zum Einfädeln besitzt eine keilförmige Form und wird mittels des mittleren Transportriemens der Rollschiene angetrieben. Um die sogenannte Einfädelstation in den Eingriffsbereich der Zuschnitte zu bringen, wird die relative Position zwischen Rollschiene und Einfädelstation mittels eines Umbaus des die Rollschiene und die Einfädelstation tragenden Rahmens derart vorgenommen, dass die Rollschiene und die Einfädelstation in einer Ebene, nämlich der Transportebene der Zuschnitte angeordnet sind. Dazu wird am Rahmen ein Montageteil herausgeschraubt und durch ein anderes, die relative Position vorgebendes Montageteil, ersetzt.

Aufgabe der Erfindung ist es, eine Einfädeleinrichtung in einer Faltstation einer Faltschachtelklebemaschine in der Weise zu verbessern, dass die Einrichtzeiten zum Umrüsten der Maschine zwischen den Verfahren mit und ohne Einfädeln, minimiert werden. Dies soll mit minimalem Aufwand und kostengünstigst realisiert werden.

Eine Reduzierung der Rüstzeiten zum individuellen Einsatz einer Einfädelstation wird erfindungsgemäß dadurch gelöst, dass die Einrichtung zum Einführen überlappender und/oder ineinander greifender Seitenteile in einem separat zustellbaren Tragrahmen aufgenommen ist. Erfindungsgemäß besteht nun die Möglichkeit, die Einfädelstation, dass heißt, die Einrichtung zum Einführen überlappender und/oder ineinander greifender Seitenteile, mit minimalen Einrichtzeiten in die Transportebene der Faltschachtelzuschnitte zu bringen. Im Gegensatz zum Stand der Technik sind nur minimalste Umrüstarbeiten durchzuführen. Durch die Anordnung der Einfädelstation an einem separaten Tragrahmen, der in einer Linearführung gehalten ist, müssen zum Umbau lediglich einige Mittel zum Arretieren gelöst werden, um die Einfädelstation in die Transportebene der Zuschnitte zu bewegen oder diese aus der Transportebene herauszufahren. Mittels einer erfindungsgemäß eingesetzten Ausgleichsrolle, die während des Verfahrens bzw. Positionierens des Tragrahmens den keilförmigen Transportriemen unter Spannung hält, kann selbst auf den Ausbau des Transportriemens der Einfädelstation verzichtet werden. Die Umrüstzeiten sind somit deutlich verringert.

Nachfolgend wird die Erfindung anhand von Ausführungsbeispielen näher erläutert. Es zeigen:
- Fig. 1: die isometrische Ansicht auf die Anordnung eines Mitteltransportes und einer Einfädelstation in der Faltstation einer Faltschachtelklebemaschine,
- Fig. 2: die Seitenansicht auf die obere Rollschiene des Mitteltransportes mit einer Einfädelstation,
- Fig. 3: die isometrische Ansicht auf die obere Rollschiene mit einer Einfädelstation in spezifischem Einsatz,

In der Fig. 1 ist die dreidimensionale Darstellung einer Faltstation 1 einer Faltschachtelklebemaschine in einem Ausführungsbeispiel dargestellt. Die Faltstation 1 ist zusätzlich mit einem Mitteltransport 2 versehen, die aus einer oberen Rollschiene 3 und einer unteren Rollenwange 4 gebildet ist. An einem oberen Halterahmen ist ein Tragarm 5 bewegbar befestigt. Der Mitteltransport 2 besteht dabei aus der Rollenwange 4 und der Rollschiene 3. Die Förderrichtung der Faltschachtelzuschnitte verläuft in Richtung des Pfeils P durch die Faltstation 1 der Faltschachtelklebemaschine.

Eine Rollschiene 3 mit einer Einfädelstation 7, die an einem Tragarm 5 befestigt ist, ist in Fig. 2 näher dargestellt. An einem Halterahmen 8 ist zum einen die Rollschiene 3 und zum anderen der Tragrahmen 5 befestigt. Ein erster Transportriemen 9 wird über Umlenk- und Antriebsrollen in die Transportebene 10 des Mitteltransportes 2 geführt. Der Transportriemen fördert auf der einen Seite die Faltschachtelzuschnitte mittig zwischen den seitlichen Transportbändern der Maschine und treibt andererseits über ein einstellbares Getriebe 11 den keilförmigen Transportriemen 6 an. Der keilförmige Transportriemen 6 wird über Umlenkrollen zur Vorschubrolle 12 am hinteren Ende des Mitteltransportes 2 geführt. Mittels des Übersetzungsgetriebes 11 ist dabei die Geschwindigkeit des keilförmigen Transportriemens 6 einstellbar. In einer Ausführungsvariante der Erfindung kann dieses Getriebe aus einer den Keilriemen aufnehmenden, mit einer V-förmigen Nut versehenen Antriebsrolle bestehen, so dass bei einem Auseinanderziehen der beiden Hälften des V-förmigen Antriebs der Keilriemen an unterschiedlichen Flankendurchmessern anliegt und entsprechend mit unterschiedlichen Fördergeschwindigkeiten betrieben werden kann. Bevorzugt wird der Keilriemen 6 mit einer gegenüber dem Transportriemen 9, 16 leicht verminderten Geschwindigkeit angetrieben. Am Ende der Einfädelstation 7 ist die Vorschubrolle 12 mittels des Keilriemens 6 angetrieben. Als Vorschubrolle 12 wird vorzugsweise eine Rolle 12 mit einem Gummibelag verwendet. Die Gummirolle 12 wird mittels des Keilriemens 6 über eine Keilriemenscheibe 13 angetrieben. Dabei besitzt die Vorschubrolle 12 einen größeren Durchmesser als die die Vorschubrolle 12 antreibende Keilriemenscheibe 13. Die Umfangsgeschwindigkeit der Vorschubrolle 12 ist somit größer als die Transportgeschwindigkeit des Keilriemens 6. Der Durchmesser der Vorschubrolle 12 ist dabei aber auch so gewählt, dass die Umfangsgeschwindigkeit stets größer ist als die Geschwindigkeit der Transportriemen 9, 16.

Wird nun die Einfädelstation 7 für die zu fertigende Faltschachtel nicht benötigt, so kann der Tragrahmen 5 mit der daran befestigten Einfädelstation 7 aus der Transportebene 10 der Faltschachtelzuschnitte herausbewegt werden. Dazu ist am Halterahmen 8 eine Linearführung 14 und eine Gasdruckfeder vorgesehen, mittels derer der Tragrahmen 5 sehr leicht und somit mit minimalen Rüstzeiten in Richtung des Pfeils F bewegt werden kann. Mit Hilfe einer nicht dargestellten Ausgleichsrolle kann dabei die Spannung im Keilriemen 6 aufrechterhalten werden. Ist der Tragrahmen 5 aus der Transportebene 10 herausbewegt worden, so kann der Tragrahmen 5 mit Hilfe von Mitteln 15, die zum Beispiel aus Montagelaschen 15 bestehen, am Halterahmen 8 in der herausgefahrenen Position arretiert werden. Zum Umrüsten muß daher lediglich die Arretierung 15 gelöst und wieder befestigt werden. Die Umrüstzeiten sind somit auf ein Minimum reduziert.

In der Fig. 3 ist die obere Rollschiene 3 mit dem Halterahmen 8 und dem Tragrahmen 5 mit integrierter Einfädelstation 7 noch einmal in isometrischer Darstellung wiedergegeben. Die dargestellte Ansicht verdeutlicht die Funktion während des Einsatzes der Einfädelstation 7.

Wird nun ein Faltschachtelzuschnitt über die Transportebene 10 mittels des oberen Förderriemens 9 und des unteren Förderriemens 16 mittels des Mitteltransports 2 gefördert, so gelangen die beiden Seitenteile des zusammengefalteten Zuschnitts im Punkt 17 unter den Keilriemen 6. Das gegen den Keilriemen 6 anliegende Seitenteil wird durch die gegenüber den Riemen 9, 16 des Mitteltransportes verminderten Geschwindigkeit angetriebenen Keilriemen 6 nun abgebremst und kann somit unter ein überlappendes und/oder ineinander greifendes Teil der Faltschachtel gelangen. Unterhalb der Vorschubrolle 12 wird dieses zurückgehaltene Teil nun wieder beschleunigt und somit unter das andere Seitenteil bzw. eine Bodenlasche oder ein entsprechendes Gegenstück gedrückt.

So haben Faltbodenschachteln im Bereich der Zusammenführung der Seitenlappen oder Seitenfelder häufig überlappende Laschen, welche es erforderlich machen, dass das linke Feld beim Zusammenlegen zunächst zurückgezogen werden muß, um anschließend wieder nach vorne unter eine Lasche des rechten Feldes geschoben werden zu können. Die Erfindung unterstützt diese Faltung in der Weise, dass ein in der Geschwindigkeit einstellbarer keilförmiger Transportriemen 6 das linke Seitenfeld bzw. Schachtelfeld bis zum Abschluß der Faltung zurückgehalten wird und anschließend über eine mitlaufende Vorschubrolle 12 nach vorne gezogen wird.

### Liste der Bezugszeichen

- 1: Faltstation
- 2: Mitteltransport
- 3: Rollschiene
- 4: Rollenwange
- 5: Tragrahmen
- 6: Keilriemen
- 7: Einfädelstation
- 8: Halterahmen
- 9: Förderriemen
- 10: Transportebene
- 11: Getriebe
- 12: Vorschubrolle
- 13: Keilriemenscheibe
- 14: Linearführung
- 15: Arretierung
- 16: Transportriemen
- 17: Punkt
- 18: Antriebsrolle
- 19: Umlenkrolle
- 20: Ende
- 21: Ende
- 22: Halter
- 23: Halter
- 24: Umlenkrolle
- 25: Feststellschraube
- 26: Traverse
- 27: Traverse
- 28: Pinolen

- A: Längenänderungen im hinteren Bereich
- B: Längenänderungen im vorderen Bereich
- C: Pfeil
- D: Pfeil
- P: Pfeil
- F:

## Patentansprüche

1. Faltschachtelklebemaschine bestehend aus jeweils einem an jeder Seite der Maschine angeordneten oberen und unteren Transportriemen, wobei der untere Transportriemen in einer Rollenwange und der obere Transportriemen in einer Rollschiene geführt ist, einer in der Mitte der Maschine angeordneten oberen und unteren zustellbaren, jeweils einen Transportriemen (9, 16) führenden Rollenwange (4) und Rollschiene (3) und einer Einrichtung (7) zum Einführen überlappender und/oder ineinander greifender Seitenteile eines Faltschachtelzuschnittes, die an der oberen mittleren Rollschiene (3) befestigt ist und die über einen keilförmigen Riemen (6) mittels des mittleren oberen Transportriemens (9) antreibbar ist,
**dadurch gekennzeichnet,**
**dass** die Einrichtung (7) zum Einführen an einem Halterahmen (8) in einem separat zustellbaren Tragrahmen (5) aufgenommen ist und dass an dem Halterahmen (8) zusätzlich die obere mittlere Rollschiene (3) befestigt ist.

2. Faltschachtelklebemaschine nach Anspruch 1,
**dadurch gekennzeichnet,**
**dass** der Tragrahmen (5) über eine Linearführung (14) an dem Halterahmen (8) befestigt ist.

3. Faltschachtelklebemaschine nach einem der Ansprüche 1 und 2,
**dadurch gekennzeichnet,**
**dass** der keilförmige Riemen (6) in der Weise geführt ist, dass der keilförmige Riemen (6) auch während des Zustellens unter Spannung gehalten ist.

4. Faltschachtelklebemaschine nach einem der Ansprüche 1 bis 3,
**dadurch gekennzeichnet,**
**dass** an der mittleren oberen Rollschiene (3) Mittel (15) zum Arretieren des Tragrahmens (5) angeordnet sind.

## Claims

1. A folding box gluing machine comprising: one upper and lower transport belt disposed on each side of the machine, wherein said lower transport belt is being guided in a roller cheek and the upper transport belt is being guided in a roller rail; a roller cheek (4) and a roller rail (3), which can be fed in, disposed in a center of the machine and in each case guide one transport belt (9, 16); and a device (7) for inserting side parts of a folding box blank, the side parts overlap and/or engage in one another, said device being fastened to said upper central roller rail (3) and which can be driven by said upper central transport belt (9) through a V-shaped belt (6), **characterized in that** said device (7) for inserting being held on a holding frame (8) in a carrying arm (5) which can be fed-in separately and said upper central roller rail (3) being additionally fastened to said holding frame (8).

2. The folding box gluing machine according to claim 1, **characterized in that** said carrying arm (5) is fastened to said holding frame (8) via a linear guide (14).

3. The folding box gluing machine as claimed in any one of claims 1 and 2, **characterized in that** said V-shaped belt (6) is guided such that said V-shaped belt (6) is held under tension even during the feeding-in process.

4. The folding box gluing machine according to one of the claims 1 to 3, **characterized in that** means (15) for locking said carrying arm (5) are disposed on said upper central roller rail (3).

## Revendications

1. Plieuse-colleuse pour boîtes se composant respectivement d'une courroie de transport inférieure et supérieure disposées de chaque côté de la machine, la courroie de transport inférieure étant guidée dans une joue de rouleau et la courroie de transport supérieure dans un rail de rouleau, d'une joue de rouleau supérieur (4) et d'un rail de rouleau inférieur (3), réglables et disposés au milieu de la machine et guidant respectivement une courroie de transport (9, 16) et d'un dispositif (7) pour l'introduction de parties latérales d'une découpe de boîte pliante se chevauchant et/ou s'engageant mutuellement, qui sont fixées sur le rail de rouleau médian supérieur (3) et qui peuvent être entrainées par une courroie cunéiforme (6) au moyen de la courroie de transport supérieure moyenne (9),
**caractérisée en ce que** le dispositif (7) est logé dans un cadre support (5) réglable séparément pour l'introduction sur un cadre de retenue (8) et **en ce que** le rail de roulement médian supérieur (3) est fixé en supplément sur le cadre de retenue (8).

2. Plieuse-colleuse pour boîtes selon la revendication 1, **caractérisée en ce que** le cadre support (5) est fixé par un guide linéaire (14) sur le cadre de retenue (8).

3. Plieuse-colleuse pour boîtes selon l'une des revendications précédentes **caractérisée en ce que** la courroie cunéiforme (6) est guidée de sorte que la courroie cunéiforme (6) est maintenue sous tension également pendant le réglage.

4. Plieuse-colleuse pour boîtes selon l'une des revendications 1 à 3, **caractérisée en ce que** des moyens (15) pour le blocage du cadre support (5) sont disposés sur le rail de rouleau médian supérieur (3).
